# EUROPÄISCHE PATENTSCHRIFT

(11) **EP 1 885 936 B1**
(45) Veröffentlichungstag und Bekanntmachung des Hinweises auf die Patenterteilung: **12.05.2010**
(21) Anmeldenummer: 06708438.4
(22) Anmeldetag: 22.02.2006
(51) Int. Cl.: D06F 58/20, D06F 58/02, D06F 39/12

(54) **HAUSHALTGERÄT ZUR PFLEGE VON WÄSCHESTÜCKEN, INSBESONDERE WÄSCHETROCKNER**
HOUSEHOLD APPLIANCE FOR THE CARE OF ITEMS OF LAUNDRY, IN PARTICULAR WASHER DRIER
APPAREIL MENAGER POUR ENTRETENIR DU LINGE, NOTAMMENT SECHE-LINGE

(30) Priorität: 20.05.2005 DE 102005023442
(43) Veröffentlichungstag der Anmeldung: 13.02.2008
(73) Patentinhaber: BSH Bosch und Siemens Hausgeräte GmbH, 81739 München (DE)
(72) Erfinder: ZIEMANN, Andreas, 14469 Potsdam (DE)
(86) Internationale Anmeldenummer: PCT/EP2006/060163
(87) Internationale Veröffentlichungsnummer: WO 2006/122838

(56) Entgegenhaltungen:
- EP-A- 0 328 250
- EP-A- 0 576 825
- EP-A- 1 209 277
- EP-A- 1 524 360
- DE-C1- 10 255 575
- DE-U1- 29 611 707
- FR-A- 2 710 350
- GB-A- 1 510 049
- US-A- 3 174 682
- US-A- 4 468 867
- US-A- 4 899 462
- US-A- 5 915 922

## Beschreibung

Die Erfindung betrifft ein Haushaltgerät zur Pflege von Wäschestücken, insbesondere Wäschetrockner, mit einem eine Rückseite bildenden Wandbereich und einer an dem Wandbereich angeordneten Luftführungsvorrichtung, welche einen Strömungskanal mit zwei gegenüberliegenden offenen Endbereichen aufweist, wobei ein erster offener Endbereich mit einer Heizungsvorrichtung und ein zweiter offener Endbereich mit einer Lüftervorrichtung verbunden ist, wobei die Lüftervorrichtung ein Lüfterrad aufweist, das in einem Gehäuse angeordnet ist, welches eine Öffnung aufweist, die in den zweiten offenen Endbereich mündet.
[001a] Ein solches Haushaltgerät in Form eines Wäschetrockners geht hervor aus der EP 0 576 825 A1. Ein Haushaltgerät in Form eines Wäschetrockners, bei dem im Unterschied zum Haushaltgerät der eingangs genannten Art die Lüftervorrichtung nicht an einem eine Rückwand bildenden Wandbereich angeordnet ist, sondern an einem Rahmenteil innerhalb des Haushaltgeräts, geht hervor aus der GB 1 510 049. Ein Haushaltgerät in Form eines Wäschetrockners, bei dem im Unterschied zum Haushaltgerät der eingangs genannten Art die Luftführungsvorrichtung nicht an einem Wandbereich angeordnet ist, geht hervor aus dem US-Patent 4,468,867.

Beim Betrieb dieser bekannten Wäschetrockner treten relativ hohe Energieverluste insbesondere an Metallteilen des Wäschetrockners auf. Dadurch wird der Energieverbrauch derartiger Haushaltwäschetrockner oftmals deutlich erhöht. Darüber hinaus werden über große Metallflächen des Haushaltwäschetrockners Luftführungsgeräusche abgestrahlt, wodurch eine erhebliche Geräuschentwicklung entsteht. Des Weiteren ist bei den bekannten Haushaltwäschetrocknern ein Nachteil darin zu sehen, dass oftmals relativ lange Trocknungszeiten gegeben sind, welche auch durch die unzureichende Luftführung bedingt wird.

Daher ist es Aufgabe der vorliegenden Erfindung, ein Haushaltgerät zur Pflege von Wäschestücken zu schaffen, welches einen reduzierten Energieverbrauch und darüber hinaus eine relativ geringe Geräuschentwicklung während des Betriebs aufweist. Insbesondere ist es Aufgabe der vorliegenden Erfindung, einen Wäschetrockner zu schaffen, welcher neben einem geringen Energieverbrauch und eines leisen Betriebs auch eine Reduzierung der Trocknungszeit gewährleisten kann.

Diese Aufgabe wird durch ein Haushaltgerät zur Pflege von Wäschestücken, welches die Merkmale nach Patentanspruch 1 aufweist, gelöst.

Ein erfindungsgemäßes Haushaltgerät zur Pflege von Wäschestücken, insbesondere Wäschetrockner, mit einem eine Rückseite bildenden Wandbereich und einer an dem Wandbereich angeordneten Luftführungsvorrichtung, welche einen Strömungskanal mit zwei gegenüberliegenden offenen Endbereichen aufweist, wobei ein erster offener Endbereich mit einer Heizungsvorrichtung und ein zweiter offener Endbereich mit einer Lüftervorrichtung verbunden ist, wobei die Lüftervorrichtung ein Lüfterrad aufweist, das in einem Gehäuse angeordnet ist, welches eine Öffnung aufweist, die in den zweiten offenen Endbereich mündet, zeichnet sich dadurch aus, dass das Gehäuse mit einem separaten Deckel abgedeckt ist, und das Gehäuse und der Strömungskanal von einer Abdeckung abgedeckt sind, wobei der Deckel zwischen der Lüftervorrichtung und der Abdeckung angeordnet ist.

Ein wesentlicher Gedanke der Erfindung besteht darin, dass zumindest die Lüftervorrichtung im vom Haushaltgerät abgewandten Bereich doppelwandig abgedeckt ist. Durch eine derartig doppelwandige Abdeckung der Lüftervorrichtung an der Außenseite der Lüftervorrichtung kann eine wesentlich verbesserte Isolationswirkung erreicht werden. Des Weiteren kann dadurch der Energieverbrauch des erfindungsgemäßen Haushaltgeräts reduziert werden und insbesondere dann, wenn das erfindungsgemäße Haushaltgerät als Wäschetrockner ausgebildet ist, auch eine Trocknungszeit von in dem Wäschetrockner zu pflegenden Wäschestücken reduziert werden.

Erfindungsgemäß ist das doppelwandige Abdecken der Lüftervorrichtung durch die Abdeckung und einen zusätzlichen separaten Deckel, welcher zwischen der Lüftervorrichtung und der Abdeckung angeordnet ist, ausgebildet. Die Lüftervorrichtung ist somit im vom Haushaltgerät abgewandten Bereich durch zwei separate Elemente abgedeckt, wobei diese beiden Elemente zur Abdeckung der Lüftervorrichtung ineinander geführt sind, wodurch auch eine sehr platzsparende Ausbildung erreicht werden kann.

Der zusätzliche separate Deckel ist in bevorzugter Weise aus Kunststoff ausgebildet. Dadurch kann erreicht werden, dass die Anzahl der Metallflächen in dem Haushaltgerät reduziert werden und der separate Deckel relativ leicht hergestellt werden kann.

Die Luftführungsvorrichtung weist in bevorzugter Weise einen geschlossenen Strömungskanal mit offenen Endbereichen auf, wobei der geschlossene Strömungskanal bevorzugt zweiteilig ausgebildet ist und durch einen, der Außenseite des Haushaltgeräts zugewandten Wandbereich der Rückseite des Haushaltgeräts und einem an diesem Wandbereich angeordneten, im Querschnitt U-förmig geformten Element, ausgebildet ist. Dies ermöglicht eine sehr effektive und effiziente Luftführung zwischen der Lüftervorrichtung und einer Heizungsvorrichtung, welche an einem offenen Endbereich der Luftführungsvorrichtung angeschlossen sein kann. Auch durch einen derartig geschlossenen Strömungskanal kann erreicht werden, dass der Energieverbrauch des Haushaltgeräts nochmals reduziert wird und des Weiteren die Trocknungszeit von in dem Haushaltgerät zu pflegenden Wäschestücken nochmals vermindert werden kann.

Die Lüftervorrichtung und die Heizungsvorrichtung sind in vorteilhafter Weise mit der Luftführungsvorrichtung verbunden, wobei die Heizungsvorrichtung mit dem ersten offenen Endbereich und die Lüftervorrichtung mit dem zweiten offenen Endbereich des geschlossenen Strömungskanals verbunden sein kann.

Die Lüftervorrichtung weist in vorteilhafter Weise ein Lüfterrad auf, wobei das Lüfterrad in einem Gehäuse angeordnet ist, welches eine Öffnung aufweist, die in den zweiten offenen Endbereich des geschlossenen Strömungskanals mündet. Die Luftführung von der Lüftervorrichtung, insbesondere vom Lüfterrad über den geschlossenen Strömungskanal hin zur Heizungsvorrichtung und von dieser in eine Trommel des erfindungsgemäßen Haushaltgeräts, in dem die Wäschestücke zur Pflege enthalten sind, kann dadurch optimiert werden.

Weitere vorteilhafte Ausgestaltungen der Erfindung sind in den Unteransprüchen angegeben, die gemäß der Erfindung in beliebiger Weise miteinander kombinierbar sind.

Ein bevorzugtes Ausführungsbeispiel der Erfindung wird nachfolgend anhand der schematischen Zeichnungen näher erläutert. Es zeigen:

Abb. 1 eine perspektivische Darstellung einer Rückansicht eines erfindungsgemäßen Haushaltgeräts;

Abb. 2 eine perspektivische Darstellung eines zusätzlichen separaten Deckels des erfindungsgemäßen Haushaltgeräts; und

Abb. 3 eine perspektivische Schnittdarstellung des erfindungsgemäßen Haushaltgeräts.

In den Abb. 1 bis 3 werden gleiche oder funktionsgleiche Elemente mit den gleichen Bezugszeigen versehen.

In der perspektivischen Darstellung gemäß Abb. 1 ist.ein erfindungsgemäßes Haushaltgerät zur Pflege von Wäschestücken als Wäschetrockner 1 ausgebildet, die Abb. 1 zeigt eine Ansicht des Wäschetrockners 1 von hinten. Der Wäschetrockner 1 weist im Ausführungsbeispiel eine Luftführungsvorrichtung 2 auf, welche einen Strömungskanal 20 umfasst, welcher im Ausführungsbeispiel im Wesentlichen vertikal orientiert ist. Der Strömungskanal 20 ist im Ausführungsbeispiel in einer Querschnittdarstellung (Querschnittlinie in horizontaler Richtung mit einer Schnittebene, welche senkrecht zur Figurenebene orientiert ist) geschlossen ausgebildet. Der Strömungskanal 20 wird dabei durch ein im Querschnitt U-förmiges Element 24, welches im Ausführungsbeispiel als Blechteil ausgebildet ist, und einem Wandbereich 5 der Rückseite des Wäschetrockners 1 gebildet. Das im Querschnitt U-förmig gebildete Element 24 ist dabei mit seiner Öffnung der U-Form dem Wandbereich 5 zugewandt und mit diesem Wandbereich 5 mechanisch fest verbunden. Der derartig ausgebildete Strömungskanal 20 weist offene Endbereiche 21 und 22 auf, welche gegenüberliegend ausgebildet sind und derart orientiert sind, dass an dem ersten offenen Endbereich 21 eine Heizungsvorrichtung 3 angeschlossen ist und an dem zweiten offenen Endbereich 22 eine Lüftervorrichtung 4 angeschlossen ist.

Die Lüftervorrichtung 4 weist im Ausführungsbeispiel ein nicht dargestelltes Lüfterrad 41 auf, welches durch ein Gehäuse 42 (nicht dargestellt) umgeben ist. Die Lüftervorrichtung 4 und insbesondere das Lüfterrad 41 sind in erfindungsgemäßer Weise im vom Wäschetrockner 1 abgewandten Bereich durch einen zusätzlichen separaten Deckel 43 abgedeckt. Als der vom Wäschetrockner 1 abgewandte Bereich wird dabei der vom Wandbereich 5 abgewandte Bereich der Lüftervorrichtung 4 bezeichnet. Darüber hinaus ist zumindest die Lüftervorrichtung 4, insbesondere das Lüfterrad 41 mit einer weiteren Abdeckung 6 abgedeckt. Diese Abdeckung 6 ist im gezeigten Ausführungsbeispiel gemäß Abb. 1 der Übersichtlichkeit dienend von der Rückseite bzw. insbesondere vom Wandbereich 5 abgenommen. Im zusammengesetzten Zustand ist diese Abdeckung 6 an der Rückseite, insbesondere am Wandbereich 5 angeordnet. Im Ausführungsbeispiel ist diese Abdeckung 6 derart ausgebildet, dass sie sowohl die Lüftervorrichtung 4 und damit auch den zusätzlichen separaten Deckel 43, als auch die Luftführungsvorrichtung 2, insbesondere den geschlossen Strömungskanal 20, als auch die Heizungsvorrichtung 3 abdeckt. Im Bereich der Lüftervorrichtung 4 und insbesondere im Bereich des Lüfterrades 41 wird somit eine doppelwandige Abdeckung dieser Lüftervorrichtung 4 erreicht.

Wie aus der Darstellung in Abb. 1 des Weiteren zu erkennen ist, ist umlaufend um den Randbereich der Abdeckung 6 eine Dichtung 7 angeordnet, insbesondere angeklebt, mit welcher der Bereich zwischen der Abdeckung 6 und dem Wandbereich 5 abgedichtet wird.

In Abb. 2 ist eine perspektivische Darstellung des zusätzlichen separaten Deckels 43 gezeigt. Dabei ist die dem Lüfterrad 41 zugewandte Innenseite 43a dieses Deckels 43 zu erkennen. Der Deckel 43 weist dabei ein dem zweiten offenen Endbereich 22 des geschlossenen Strömungskanals 20 zugewandte Öffnung 43b auf, welche im Wesentlichen der Breite des zweiten offenen Endbereichs 22 entspricht. Des Weiteren ist im Bereich, welcher dem Lüfterrad 41 gegenüberliegt, eine ringförmige Wulst 43c ausgebildet. Der zusätzliche separate Deckel 43 ist im Ausführungsbeispiel aus Kunststoff ausgebildet.

In der Abb. 3 ist eine perspektivische Schnittdarstellung des erfindungsgemäßen Wäschetrockners 1 im Bereich der Lüftervorrichtung 4 gezeigt. Dabei ist in der Abb. 3 zu erkennen, dass der zusätzliche separate Deckel 43 zwischen dem Lüfterrad 41 und dem Gehäuse 42 der Lüftervorrichtung 4 und der Abdeckung 6 angeordnet ist. Der zusätzliche separate Deckel 43 ist dabei im gezeigten Ausführungsbeispiel über eine Schraubverbindung 8 mit der Abdeckung 6 verbunden. Des Weiteren ist zu erkennen, dass die Abdeckung 6 ebenfalls eine ringförmig umlaufende Wulst aufweist, welche passgenau in die ringförmig umlaufende Wulst 43c des Deckels 43 eingreift. Darüber hinaus ist die in der Abb. 2 gezeigte Randzone 43d des Deckels 43 an Gehäuseteilen des Gehäuses 42 anliegend angeordnet. Im gezeigten Ausführungsbeispiel liegt die Abdeckung 6 im Bereich der Lüftervorrichtung 4 unmittelbar an dem zusätzlichen separaten Deckel 43 an. Insbesondere die Isolationswirkung kann dadurch deutlich verbessert werden. Darüber hinaus kann die Luftströmung von der Lüftervorrichtung 4 über den geschlossen Strömungskanal 20 über die Heizungsvorrichtung 3 in eine Trommel (nicht dargestellt) des Wäschetrockners 1, in der die zu pflegenden Wäschestücke enthalten sind, sehr geräuscharm geführt werden.

## Patentansprüche

1. Haushaltgerät zur Pflege von Wäschestücken, insbesondere Wäschetrockner, mit einem eine Rückseite bildenden Wandbereich (5) und einer an dem Wandbereich (5) angeordneten Luftführungsvorrichtung (2), welche einen Strömungskanal (20) mit zwei gegenüberliegenden offenen Endbereichen (21, 22) aufweist, wobei ein erster offener Endbereich (21) mit einer Heizungsvorrichtung (3) und ein zweiter offener Endbereich (22) mit einer Lüftervorrichtung (4) verbunden ist, wobei die Lüftervorrichtung (4) ein Lüfterrad (41) aufweist, das in einem Gehäuse (42) angeordnet ist, welches eine Öffnung aufweist, die in den zweiten offenen Endbereich (22) mündet, **dadurch gekennzeichnet, dass**
das Gehäuse (42) mit einem separaten Deckel (43) abgedeckt ist, und das Gehäuse (42) und der Strömungskanal (20) von einer Abdeckung (6) abgedeckt sind, wobei der Deckel (43) zwischen der Lüftervorrichtung (4) und der Abdeckung (6) angeordnet ist.

2. Haushaltgerät nach Anspruch 1, **dadurch gekennzeichnet, dass** der Deckel (43) aus Kunststoff ausgebildet ist.

3. Haushaltgerät nach einem der vorhergehenden Ansprüche, **dadurch gekennzeichnet, dass**
der Strömungskanal (20) geschlossen ist.

4. Haushaltgerät nach Anspruch 3, **dadurch gekennzeichnet, dass** der Strömungskanal (20) zweiteilig und durch den Wandbereich (5) und ein an diesem angeordnetes, im Querschnitt U-förmig geformtes Element (24) ausgebildet ist.

5. Haushaltgerät nach einem der vorhergehenden Ansprüche, **dadurch gekennzeichnet, dass**
die beiden offenen Endbereiche (21, 22) des Strömungskanals (20) gegenüberliegend ausgebildet sind, wobei der erste offene Endbereich (21) im Wesentlichen vertikal über dem zweiten offenen Endbereich (22) angeordnet ist.

## Claims

1. Domestic appliance for care of laundry items, particularly laundry dryer, with a wall region (5), which forms a rear side, and an air guide device (2), which is arranged at the wall region (5) and comprises a flow channel (20) with two opposite open end regions (21, 22), wherein a first open end region (21) is connected with a heating device (3) and a second open end region (22) is connected with a fan device (4), wherein the fan device (4) comprises a fanwheel (41) arranged in a housing (42) having an opening which opens into the second open end region (22), **characterised in that** the housing (42) is covered by a separate cap (43) and the housing (42) and the flow channel (20) are covered by a cover (6), wherein the cap (43) is arranged between the fan device (4) and the cover (6).

2. Domestic appliance according to claim 1, **characterised in that** the cap (43) is formed from plastics material.

3. Domestic appliance according to any one of the preceding claims, **characterised in that** the flow channel (20) is closed.

4. Domestic appliance according to claim 3, **characterised in that** the flow channel (20) is of two-part construction and formed by the wall region (5) and an element (24) which is arranged thereat and formed to be U-shaped in cross-section.

5. Domestic appliance according to any one of the preceding claims, **characterised in that** the two open end regions (21, 22) of the flow channel (20) are constructed to be opposite, wherein the first open end region (21) is arranged substantially vertically above the second open end region (22).

## Revendications

1. Appareil ménager pour entretenir des pièces de linge, en particulier sèche-linge, avec une zone de paroi (5) formant une face arrière et un dispositif de guidage d'air (2) situé sur la zone de paroi (5), lequel comporte un canal d'écoulement (20) avec deux zones d'extrémité ouvertes (21, 22) opposées, une première zone d'extrémité ouverte (21) étant reliée à un dispositif de chauffage (3) et une deuxième zone d'extrémité ouverte (22) étant reliée à un dispositif ventilateur (4), le dispositif ventilateur (4) comportant une roue de ventilateur (41) située dans un boîtier (42) qui comporte une ouverture qui débouche dans la deuxième zone d'extrémité ouverte (22), **caractérisé en ce que** le boîtier (42) est recouvert d'un couvercle séparé (43) et le boîtier (42) ainsi que le canal d'écoulement (20) sont recouverts d'un cache (6), le couvercle (43) étant situé entre le dispositif ventilateur (4) et le cache (6).

2. Appareil ménager selon la revendication 1, **caractérisé en ce que** le couvercle (43) est réalisé en matière plastique.

3. Appareil ménager selon l'une des revendications précédentes, **caractérisé en ce que** le canal d'écoulement (20) est fermé.

4. Appareil ménager selon la revendication 1, **caractérisé en ce que** le canal d'écoulement (20) est réalisé en deux parties et par la zone de paroi (5) et un élément (24) de section en forme de U situé sur celle-ci.

5. Appareil ménager selon l'une des revendications précédentes, **caractérisé en ce que** les deux zones d'extrémité ouvertes (21, 22) du canal d'écoulement (20) sont réalisées en vis-à-vis, la première zone d'extrémité ouverte (21) étant disposée sensiblement verticalement au-dessus de la deuxième zone d'extrémité ouverte (22).
